# FASCICULE DE BREVET EUROPEEN

(11) **EP 2 942 430 B1**
(45) Date de publication et mention de la délivrance du brevet: **27.07.2016**
(21) Numéro de dépôt: 15166299.6
(22) Date de dépôt: 04.05.2015
(51) Int. Cl.: D06F 75/12

(54) **PROCEDE DE FONCTIONNEMENT D'UN APPAREIL DE REPASSAGE COMPORTANT UNE CUVE POUR LA GENERATION DE VAPEUR SOUS PRESSION**
BETRIEBSVERFAHREN EINES BÜGELGERÄTS, DAS EINEN BEHÄLTER ZUR DAMPFDRUCKERZEUGUNG UMFASST
METHOD FOR OPERATING AN IRONING APPLIANCE COMPRISING A VESSEL FOR GENERATING PRESSURISED STEAM

(30) Priorité: 06.05.2014 FR 1454095
(43) Date de publication de la demande: 11.11.2015
(73) Titulaire: SEB S.A., 69130 Ecully (FR)
(72) Inventeur: Gelus, Dominique, 38780 Pont-Eveque (FR)
(74) Mandataire: Bourrières, Patrice

(56) Documents cités:
- EP-A1- 2 410 088
- WO-A1-2007/007241
- WO-A2-2008/075308
- DE-U1- 20 017 279

## Description

La présente invention se rapporte à un procédé de fonctionnement d'un appareil de repassage comportant une cuve pour la génération de vapeur sous pression et se rapporte plus particulièrement à un procédé de fonctionnement permettant de réduire l'entartrage de la cuve. La présente invention se rapporte également à un appareil de repassage mettant en oeuvre un tel procédé.

Il est connu, de la demande de brevet WO 2007/007241, un appareil de repassage muni d'une cuve pour la génération de vapeur sous pression mettant en oeuvre un procédé de nettoyage de la cuve dans lequel on rince la cuve en y injectant pendant une période prédéterminée de l'eau issue d'un réservoir, puis on ouvre une vanne de rinçage de manière à évacuer l'eau de la cuve et les particules de tartre qu'elle contient, vers un récipient de rinçage.

Un tel appareil de repassage présente l'avantage de permettre l'automatisation d'une partie du processus de nettoyage de la cuve, de sorte qu'un tel nettoyage peut être lancé régulièrement de façon automatique pour réduire l'entartrage de la cuve et permettre un fonctionnement fiable de l'appareil dans le temps.

Toutefois, un tel appareil présente l'inconvénient d'être relativement encombrant puisqu'il doit posséder, en plus du réservoir d'eau, un récipient de rinçage de contenance suffisante pour contenir au moins le volume d'eau de la cuve et de préférence plusieurs fois le volume d'eau contenu dans la cuve afin de permettre plusieurs rinçages successifs sans obliger l'utilisateur à vider le récipient de rinçage après chaque cycle de rinçage.

De plus, un tel récipient de rinçage présente l'inconvénient d'alourdir notablement l'appareil et présente un aspect peu attractif pour l'utilisateur qui a de l'appréhension à manipuler un tel récipient remplit d'eau sale. Il est connu du WO 2008/075308 un appareil muni d'une cuve pour la génération de vapeur ayant les caracteristiques du preambule de la revendication 1.

Aussi, un but de la présente invention est de proposer un procédé de fonctionnement d'un appareil de repassage permettant de réduire l'entartrage de la cuve pour la génération de vapeur sous pression qui puisse être mis en oeuvre sur un appareil relativement compact et qui ne fasse pas appel de façon trop répétitive à une intervention de l'utilisateur. Un autre but de la présente invention est de proposer un appareil de repassage mettant en oeuvre le procédé qui soit simple, fiable, et économique à réaliser.

A cet effet, l'invention a pour objet un procédé de fonctionnement d'un appareil de repassage comportant une cuve pour la génération de vapeur sous pression, caractérisé en ce que, lors du fonctionnement de l'appareil, on procède aux étapes suivantes :
- Extraction, par exemple par pompage, d'au moins une partie de l'eau présente dans la cuve pour l'envoyer vers un dispositif pour réduire la quantité de tartre contenu dans l'eau,
- Récupération d'au mois une partie de l'eau traitée par le dispositif pour l'envoyer vers une reserve d'eau, dite propre, ménagée sur l'appareil,
- Envoi vers la cuve, par exemple par pompage, d'au moins une partie de l'eau présente dans la réserve d'eau propre.

Ce procédé permet donc, lors du fonctionnement de l'appareil, d'effectuer une phase de nettoyage dans laquelle au moins une partie de l'eau sale de la cuve est prélevée pour être traitée par le dispositif permettant d'abaisser sa teneur en tartre, l'eau ainsi traitée étant recyclée en étant envoyée vers la réserve d'eau propre.

Un tel procédé présente donc l'avantage de permettre un nettoyage régulier de l'eau présente dans la cuve sans avoir besoin d'un important récipient de stockage pour recueillir l'eau sale issue de la cuve, cette eau étant renvoyée vers la réserve d'eau propre après avoir été traitée. De plus, un tel procédé présente également l'avantage de réduire la consommation d'eau de l'appareil durant les phases de nettoyage puisque l'eau utilisée pour rincer la cuve de l'appareil est réutilisée après avoir été démunie de la plus grande partie de son tartre.

De manière préférentielle, l'eau extraite de la cuve sera puisée à proximité du fond de la cuve et/ou dans une zone de forme adaptée pour favoriser l'accumulation des particules de tartre.

Une telle caractéristique permet d'optimiser la quantité de tartre récoltée lors du puisage de l'eau dans la cuve.

Selon une autre caractéristique de l'invention, le dispositif pour réduire la quantité de tartre est un filtre retenant les particules en fonction de leur taille.

Un tel dispositif présente l'avantage d'être simple et économique à réaliser.

Selon une autre caractéristique de l'invention, le filtre est calibré pour laisser passer l'eau et retenir les particules d'une taille supérieure à 10 µm et préférentiellement retenir les particules d'une taille supérieure à 5 µm.

Une telle caractéristique permet de laisser passer l'eau et de piéger les particules de tartre présentes sous forme de germes d'aragonite ou de vatérite.

Selon une autre caractéristique de l'invention, l'eau issue de la cuve est envoyée vers une cavité de récupération du tartre, la cavité de récupération du tartre étant séparée de la réserve d'eau propre par le filtre.

Une telle caractéristique permet de stocker les particules de tartre piégées par le filtre dans la cavité de récupération.

Selon encore une autre caractéristique de l'invention, au démarrage de l'appareil, on procède successivement aux étapes suivantes :
- Vidage de la cuve, par exemple par pompage, l'eau extraite de la cuve étant envoyée vers la cavité de récupération,
- Injection dans la cuve d'eau en provenance de la réserve d'eau propre.

Un tel processus de vidange à chaque démarrage de l'appareil permet de vider la cuve de son eau avant que les germes d'aragonite ou de vatérite présents dans l'eau n'aient eu le temps de former des particules de tartre adhérentes dans la cuve ou des précipités trop gros en suspension susceptibles de gêner le fonctionnement de l'appareil.

Selon une autre caractéristique de l'invention, entre l'étape de vidage de la cuve et l'étape d'injection d'eau, on effectue une étape intermédiaire dans laquelle on assèche le fond de la cuve en faisant fonctionner des moyens de chauffage de la cuve.

Une telle caractéristique permet d'assécher l'eau résiduelle restant encore en faible quantité dans la cuve, et de transformer les éventuels germes d'aragonite présents dans cette eau en cristaux de calcite. Les cristaux de calcite ainsi créés, qui restent en très faible quantité du fait du peu d'eau résiduelle restant dans la cuve, présentent l'avantage d'adhérer à la paroi de la cuve et d'être stable de sorte qu'ils ne précipitent pas dans l'eau et restent dans le fond de la cuve, sans être néfastes au fonctionnement de l'appareil.

Selon une autre caractéristique de l'invention, les moyens de chauffage de la cuve sont mis en fonctionnement avant et/ou lors de l'étape de vidage de la cuve.

Une telle caractéristique permet de créer une agitation dans la cuve qui permet de soulever les germes d'aragonite reposant dans le fond de la cuve, ce qui permet de faciliter leur évacuation lors de l'étape de vidage de la cuve.

Selon une autre caractéristique de l'invention, le procédé comporte un cycle de nettoyage de la cuve comprenant les étapes successives suivantes :
- Extraction de l'eau présente dans le fond de la cuve pour l'envoyer vers la cavité de récupération,
- Injection dans la cuve d'eau en provenance de la réserve d'eau propre,
- Vidage de l'eau présente dans la cuve pour l'envoyer vers la cavité de récupération,
- Injection dans la cuve d'eau en provenance de la réserve d'eau propre.

Selon une autre caractéristique de l'invention, une étape de chauffage de la cuve pour évaporer l'eau résiduelle présente dans la cuve est intercalée entre l'étape de vidage de l'eau de la cuve et l'étape d'injection d'eau dans la cuve.

Selon une autre caractéristique de l'invention, le cycle de nettoyage est réalisé à chaque démarrage de l'appareil et est avantageusement précédé d'un préchauffage de la cuve sur un temps prédéterminé.

Une telle caractéristique permet de garantir l'évacuation des germes d'aragonite et de vatérite à chaque démarrage de l'appareil.

L'invention se rapporte également à un appareil de repassage comportant une réserve d'eau, dite propre, reliée par un circuit d'alimentation à une cuve pour la génération de vapeur sous pression, caractérisé en ce qu'il comporte un circuit de recyclage reliant la cuve à la réserve d'eau propre, le circuit de recyclage comportant une cavité de récupération, un dispositif pour piéger dans la cavité de récupération au moins une partie des particules de tartre contenues dans l'eau et des moyens pour envoyer l'eau de la cuve vers la cavité de récupération et en ce qu'il met en oeuvre le procédé de fonctionnement précédemment décrit.

Selon une autre caractéristique de l'invention, le dispositif pour piéger le tartre est un filtre.

Selon encore une autre caractéristique de l'invention, le filtre est calibré pour laisser passer l'eau et retenir les particules présentant une taille supérieure à 10 µm et préférentiellement supérieure à 5 µm.

Selon encore une autre caractéristique de l'invention, la réserve d'eau propre et la cavité de récupération sont disposées dans un même réservoir, la réserve d'eau propre étant séparée de la cavité de récupération par un filtre.

Une telle caractéristique permet de réduire le coût et l'encombrement de l'appareil.

Selon encore une autre caractéristique de l'invention, les moyens pour envoyer l'eau de la cuve vers la cavité de récupération comprennent une pompe.

Une telle caractéristique permet de générer un puissant flux d'aspiration de l'eau et des particules de tartre présentes dans la cuve.

Selon encore une autre caractéristique de l'invention, la cuve comporte un fond muni d'un renfoncement dans lequel la pompe vient puiser l'eau et les particules de tartre.

Une telle caractéristique permet d'augmenter la quantité de particules de tartre récoltées lors du puisage de l'eau dans la cuve, les particules de tartre ayant tendances à être piégées dans le renfoncement.

Selon une autre caractéristique de l'invention, le fond de la cuve est incliné en direction du renfoncement.

Une telle caractéristique permet d'améliorer encore la concentration des particules de tartre au niveau du renfoncement, les particules de tartre présentes dans l'eau de la cuve étant entrainées par gravité en direction du renfoncement.

Selon encore une autre caractéristique de l'invention, le circuit d'alimentation comporte une pompe pour envoyer l'eau de la réserve d'eau propre dans la cuve. Une telle caractéristique permet d'envoyer l'eau sous pression dans la cuve et d'améliorer le rinçage du fond de cette dernière.

Selon encore une autre caractéristique de l'invention, l'appareil comporte une pompe réversible permettant, dans un sens de fonctionnement, d'envoyer l'eau de la cuve vers la cavité de récupération et, dans le sens inverse de fonctionnement, d'envoyer l'eau de la réserve d'eau propre vers la cuve.

Selon encore une autre caractéristique de l'invention, l'appareil comporte une base génératrice de vapeur reliée par un cordon à un fer à repasser, la base comportant la cuve, la réserve d'eau et la cavité de récupération.

On comprendra mieux les buts, aspects et avantages de la présente invention, d'après la description donnée ci-après de deux modes particuliers de réalisation de l'invention, présentés à titre d'exemples non limitatifs, en se référant aux dessins annexés dans lesquels :
- la figure 1 représente une vue schématique d'un appareil de repassage selon un premier mode de réalisation de l'invention.
- la figure 2 est une vue de dessus de la cuve de l'appareil de la figure 1 ;
- la figure 3 est une vue en coupe longitudinale de la cuve selon la ligne III-III de la figure 2 ;
- la figure 4 est une vue schématique d'un appareil de repassage selon un second mode de réalisation de l'invention.

Seuls les éléments nécessaires à la compréhension de l'invention ont été représentés. Pour faciliter la lecture des dessins, les mêmes éléments portent les mêmes références d'une figure à l'autre.

La figure 1 représente schématiquement un appareil de repassage comportant une base 1 pour la production de vapeur et un fer à repasser 2 comprenant une semelle munie de trous de sortie de vapeur, le fer à repasser 2 étant relié à la base 1 par un cordon 3.

Conforment aux figures 1 à 3, la base 1 comporte un réservoir 4 amovible, d'une capacité de l'ordre de 2 litres avantageusement réalisé dans un matériau plastique transparent, et un générateur de vapeur constitué par une cuve 5 en acier inox, d'une capacité de l'ordre de 0,5 litre, comprenant une résistance chauffante 50 d'une puissance de l'ordre de 1400 W permettant de produire de la vapeur sous une pression de l'ordre de 4 à 6 bars. La cuve 5 est reliée au fer à repasser par un conduit de vapeur intégré dans le cordon 3 et comporte une électrovanne 51 commandée par un bouton 20 disposé sur le fer à repasser 2 permettant de contrôler l'émission de vapeur au travers de la semelle.

Comme on peut le voir sur la figure 1, le réservoir 4 comporte un filtre 6 amovible qui s'étend à l'intérieur du réservoir 4 et divise le réservoir en deux parties, le filtre 6 formant une barrière filtrante entre une première partie du réservoir, d'une capacité de l'ordre de 1,5 litre, formant une réserve d'eau 41, dite propre, et une deuxième partie du réservoir, d'une capacité de l'ordre de 0,5 litre, formant une cavité de récupération 42, la réserve d'eau du réservoir comportant une trappe de remplissage 40 permettant à l'utilisateur de remplir le réservoir avec de l'eau du robinet.

La cuve 5 est reliée à un orifice de sortie 4A du réservoir 4 par un circuit d'alimentation puisant l'eau dans la réserve d'eau 41 et débouchant dans la cuve 5 au niveau d'un connecteur 52 avantageusement situé sur le sommet de la cuve 5, le circuit d'alimentation comprenant une pompe 7 d'admission commandée par une carte de pilotage 8 permettant d'injecter l'eau dans la cuve 5 sous une pression pouvant atteindre 15 bars.

La cuve 5 est également reliée à la cavité de récupération 42 par un circuit de recyclage puisant l'eau de la cuve 5 pour l'envoyer dans la cavité de récupération 42, le circuit de recyclage comprenant une pompe de décharge 9, commandée par la carte de pilotage 8, venant préférentiellement aspirer l'eau dans une zone de la cuve 5 opposée à la zone où l'eau est injectée par la pompe 7 d'admission.

Dans l'exemple de réalisation représenté, le filtre 6 présente la forme d'un panier filtrant qui définit le contour de la cavité de récupération 42 et comprend un orifice d'admission 6A connecté au circuit de recyclage, le filtre 6 pouvant être extrait du réservoir 4 pour son nettoyage par une trappe d'accès, à fermeture étanche, non représentée sur les figures.

De manière préférentielle, le filtre 6 présente des ouvertures adaptées pour laisser passer l'eau et retenir les particules de tartre en fonction de leur taille et en particulier pour retenir les particules de tartre dont la taille est supérieure à 5 µm.

L'orifice d'admission 6A et l'orifice de sortie 4A sont avantageusement équipés de clapets, non présentés sur les figures, qui viennent fermer ces orifices lorsque le réservoir est retiré de la base 1 afin d'éviter tout écoulement involontaire lors du transport du réservoir 4. L'orifice d'admission 6A est également avantageusement équipé d'une crépine de filtration, non représentée sur les figures, qui vient empêcher qu'un objet indésirable présent dans le fond du réservoir 4 ne soit aspiré par la pompe d'admission 7.

Comme on peut le voir sur la figure 3, la cuve 5 comporte avantageusement un fond muni d'un renfoncement 53 dans lequel les particules de tartre sont piégées, ce renfoncement 53 étant préférentiellement situé en bordure périphérique de la cuve 5, cette dernière étant préférentiellement inclinée de quelques degrés en direction du renfoncement 53 de manière à ce que les particules de tartre présentes dans la cuve 5 soient naturellement entrainées par gravité en direction du renfoncement 53, le circuit de recyclage comportant un conduit d'aspiration 54 dont l'extrémité inférieure plonge dans le renfoncement 53 et vient à proximité du fond de la cuve 5 afin d'aspirer les particules de tartre qui sont retenues dans le renfoncement 53.

L'appareil ainsi réalisé met en oeuvre un procédé de fonctionnement préférentiel qui va maintenant être décrit, un tel procédé de fonctionnement permettant de réduite la quantité de tartre contenu dans la cuve.

Lorsque l'utilisateur souhaite utiliser l'appareil, il effectue tout d'abord un remplissage du réservoir en déversant de l'eau, de préférence du robinet, au travers de la trappe de remplissage 40 et jusqu'à un niveau maximum indiqué sur le réservoir 4, cette eau se déversant directement dans la partie formant la réserve d'eau 41 propre du réservoir 4 et s'écoulant également au travers du filtre 6 pour remplir la cavité de récupération 42.

L'appareil est ensuite mis en route en appuyant sur un bouton, non représenté sur les figures, et la carte de pilotage 8 démarre un processus de démarrage dans lequel l'appareil effectue préférentiellement les étapes successives suivantes :
a) préchauffage de la cuve 5 pendant 30 secondes en alimentant électriquement la résistance chauffante 50, et fonctionnement de la pompe de décharge 9 pour aspirer l'eau présente dans la cuve 5, ainsi que les germes d'aragonite et de vatérite contenus dans l'eau, et l'envoyer dans la cavité de récupération 42, ce fonctionnement de la pompe de décharge 9 pouvant être effectué de manière simultanée et/ou successive au préchauffage de la cuve 5,
b) Arrêt de la pompe de décharge 9 puis fonctionnement de la pompe d'admission 7 pour injecter de l'eau propre issue de la réserve d'eau 41 du réservoir 4 dans la cuve 5, une telle injection d'eau permettant de nettoyer le fond de la cuve 5,
c) Arrêt de la pompe d'admission 7 puis fonctionnement de la pompe de décharge 9 pour vider de nouveau la cuve 5 et envoyer le contenu de la cuve dans la cavité de récupération 42,
d) Arrêt de la pompe de décharge 9 et chauffage de la cuve 5 pour transformer en cristaux de calcite les éventuels germes d'aragonite encore présents dans l'eau résiduelle au fond de la cuve,
e) fonctionnement de la pompe d'admission 7 pour injecter de l'eau propre de la réserve d'eau 4 dans la cuve et chauffage de la cuve 5 pour produire de la vapeur,

Une fois ce cycle de démarrage effectué, le fonctionnement de l'appareil se poursuit selon un cycle normal, connu de l'art antérieur. Un tel cycle de fonctionnement est par exemple décrit dans la demande de brevet FR2755706 déposée par la demanderesse.

Un tel procédé de fonctionnement au démarrage de l'appareil présente l'avantage de réduire la quantité de tartre contenu dans la cuve 5 lors du fonctionnement de l'appareil, l'injection d'eau propre dans la cuve 5 permettant de nettoyer le fond de la cuve 5 en soulevant les particules de tartre et en les envoyant en direction du renfoncement 53 où ces dernières sont ensuite aspirées lors de l'étape de vidage de la cuve 5 pour être envoyées dans la cavité de récupération 42.

Les germes de type aragonite ou vatérite, à l'origine de la formation des cristaux de tartre, sont alors piégés par le filtre 6, seule l'eau peu chargée en germes ou particules de tartre pouvant passer au travers du filtre 6 pour se mélanger avec l'eau propre de la réserve d'eau 41.

On obtient ainsi un procédé de fonctionnement permettant d'éliminer régulièrement les particules se formant progressivement dans la cuve 5 pour les stocker dans la cavité de récupération 42.

En particulier, un tel appareil permet de concentrer progressivement les particules de tartre dans la cavité de récupération 42 et présente l'avantage de permettre le recyclage de l'eau issue de la cuve 5, nettoyée de son tartre, vers la réserve d'eau 41 propre.

La cavité de récupération 42 du tartre n'a ainsi pas besoin de présenter un volume important, l'eau utilisée pour le nettoyage de la cuve 5 étant renvoyée dans la réserve d'eau 41 après filtration, seules les particules de tartre solides étant stockées dans la cavité de récupération 42.

L'appareil ainsi réalisé peut être compact et permet la réalisation de plusieurs séances de repassage sans qu'il soit nécessaire pour l'utilisateur de vider la cavité de récupération 42.

Lorsque l'utilisateur constate que le filtre 6 est obstrué par les particules de tartre, soit suite à une inspection visuelle, soit suite à une alerte émise par l'appareil, l'utilisateur peut nettoyer le filtre 6 en le retirant du réservoir 4 et en le nettoyant avec une brosse et/ou en le faisant tremper dans du vinaigre blanc.

A titre d'exemple, le bouchage du filtre pourra être détecté automatiquement au moyen d'un détecteur de niveau d'eau, réalisé par exemple par des électrodes, disposé dans la cavité de récupération 42 de manière à émettre une alarme lorsque le niveau d'eau dans la cavité de récupération 42 est supérieur à un seuil prédéterminé, une telle alarme signifiant que l'eau n'arrive plus à s'écouler de la cavité de récupération vers la réserve d'eau et donc que le filtre est bouché.

La figure 4 représente un second mode de réalisation de l'appareil selon l'invention dans lequel la pompe d'admission 7 et la pompe de décharge 9 sont remplacées par une pompe 10 effectuant à elle seule les mêmes fonctions que les pompes d'admission 7 et de décharge 9 du premier mode de réalisation, le procédé de fonctionnement de l'appareil restant similaire à celui décrit dans le premier mode de réalisation.

Dans ce second mode de réalisation, la pompe 10 est entrainée par un moteur électrique et comprend avantageusement des clapets permettant dans un sens de fonctionnement du moteur d'envoyer l'eau de la réserve d'eau 41 vers la cuve 5 et dans l'autre sens de fonctionnement du moteur de la cuve, d'envoyer l'eau de la cuve 5 vers la cavité de récupération, le sens de fonctionnement de la pompe étant contrôlé par la carte de commande.

Un tel mode de réalisation présente l'avantage de ne faire appel qu'à une seule pompe ce qui permet de réduire encore l'encombrement de l'appareil et de réduire le coût de construction.

Bien entendu, l'invention n'est nullement limitée aux modes de réalisation décrits et illustrés qui n'ont été donnés qu'à titre d'exemples. Des modifications restent possibles, notamment du point de vue de la constitution des divers éléments ou par substitution d'équivalents techniques, sans sortir pour autant du domaine de protection de l'invention.

Ainsi, dans une variante de réalisation non représentée, le réservoir de l'appareil pourra comporter un bâtonnet d'hexamétaphosphate de sodium (HMPS) tel que décrit dans la demande de brevet FR2757364 déposée par la demanderesse, afin d'éviter le grossissement des particules de CaCO₃ et d'entartrer la pompe.

Ainsi dans une variante de réalisation du procédé de fonctionnement, la pompe de décharge et la pompe d'admission pourront être mises en fonctionnement au cours du cycle de fonctionnement normal de l'appareil pour créer un ou plusieurs cycles de rinçage intermédiaire de la cuve au cours de la séance de repassage.

Ce fonctionnement des pompes de décharge et d'admission lors des cycles de rinçage intermédiaire pourra s'effectuer en complément ou à la place du processus de démarrage précédemment décrit.

Lors de ces cycles de rinçage intermédiaire, les pompes de décharge et d'admission seront préférentiellement mises en fonctionnement simultanément de manière à ce que le niveau d'eau dans la cuve soit sensiblement constant et permette la poursuite de la production de vapeur dans la cuve. En particulier, les cycles de rinçage seront avantageusement accompagnés voire précédés d'une mise en marche des moyens de chauffage de la cuve afin de permettre un échauffement rapide de l'eau envoyée dans la cuve par la pompe d'admission.

## Revendications

1. Procédé de fonctionnement d'un appareil de repassage comportant une cuve (5) pour la génération de vapeur sous pression, comportant lors du fonctionnement de l'appareil l'étape suivante:
- Extraction, par exemple par pompage, d'au moins une partie de l'eau présente dans la cuve (5) pour l'envoyer vers un dispositif (6) pour réduire la quantité de tartre contenu dans l'eau, et **caractérisé en ce que** lors du fonctionnement de l'apparail on procède aux étapes suivantes:
- Récupération d'au mois une partie de l'eau traitée par le dispositif (6) pour l'envoyer vers une réserve d'eau (41), dite propre, ménagée sur l'appareil,
- Envoi vers la cuve (5), par exemple par pompage, d'au moins une partie de l'eau présente dans la réserve d'eau (41) propre.

2. Procédé selon la revendication 1, **caractérisé en ce que** le dispositif pour réduire la quantité de tartre est un filtre (6) retenant les particules en fonction de leur taille.

3. Procédé selon la revendication 2, **caractérisé en ce que** le filtre (6) est calibré pour laisser passer l'eau et retenir les particules d'une taille supérieure à 10 µm et préférentiellement retenir les particules d'une taille supérieure à 5 µm.

4. Procédé selon l'une quelconque des revendications 2 à 3, **caractérisé en ce que** l'eau issue de la cuve (5) est envoyée vers une cavité de récupération (42) du tartre, ladite cavité de récupération (42) du tartre étant séparée de la réserve d'eau (41) par le filtre (6).

5. Procédé selon la revendication 4, **caractérisé en ce que**, au démarrage de l'appareil, on procède successivement aux étapes suivantes :
- Vidage, de la cuve (5), par exemple par pompage, l'eau extraite de la cuve (5) étant envoyée vers la cavité de récupération (42),
- Injection dans la cuve (5) d'eau en provenance de la réserve d'eau (41) propre.

6. Procédé selon la revendication 5, **caractérisé en ce que**, entre l'étape de vidage de la cuve (5) et l'étape d'injection d'eau, on effectue une étape intermédiaire dans laquelle on assèche le fond de la cuve (5) en faisant fonctionner des moyens de chauffage (50) de la cuve (5).

7. Procédé selon l'une quelconque des revendications 5 à 6, **caractérisé en ce que** des moyens de chauffage (50) de la cuve (5) sont mis en fonctionnement avant et/ou lors de l'étape de vidage de la cuve (5).

8. Procédé selon l'une quelconque des revendications 5 à 7, **caractérisé en ce qu'**il comporte un cycle de nettoyage de la cuve (5) comprenant les étapes successives suivantes :
- vidage de l'eau présente dans le fond de la cuve (5) pour l'envoyer vers la cavité de récupération (42),
- Injection dans la cuve (5) d'eau en provenance de la réserve d'eau (41) propre,
- Vidage de l'eau présente dans la cuve (5) pour l'envoyer vers la cavité de récupération (42), cette étape de vidage pouvant éventuellement être suivie d'une étape de chauffage de la cuve (5) pour évaporer l'eau résiduelle présente dans la cuve (5),
- Injection dans la cuve (5) d'eau en provenance de la réserve d'eau propre.

9. Procédé selon la revendication 8, **caractérisé en ce que** le cycle de nettoyage est réalisé à chaque démarrage de l'appareil.

10. Appareil de repassage comportant une réserve d'eau (41), dite propre, reliée par un circuit d'alimentation à une cuve (5) pour la génération de vapeur sous pression, **caractérisé en ce qu'**il comporte un circuit de recyclage reliant la cuve (5) à la réserve d'eau (41) propre, le circuit de recyclage comportant une cavité de récupération (42), un dispositif (6) pour piéger dans la cavité de récupération (42) au moins une partie des particules de tartre contenues dans l'eau et des moyens (9 ; 10) pour envoyer l'eau de la cuve (5) vers la cavité de récupération (42) et **en ce qu'**il met en oeuvre le procédé de fonctionnement selon l'une quelconque des revendications 1 à 9.

11. Appareil de repassage selon la revendication 10, **caractérisé en ce que** le dispositif pour piéger le tartre est un filtre (6).

12. Appareil de repassage selon la revendication 11, **caractérisé en ce que** le filtre (6) est calibré pour laisser passer l'eau et retenir les particules présentant une taille supérieure à 10 µm et préférentiellement retenir les préférentiellement supérieure à 5 µm.

13. Appareil de repassage selon l'une quelconque des revendications 10 à 12, **caractérisé en ce que** la réserve d'eau (41) propre et la cavité de récupération (42) sont disposées dans un même réservoir (4), la réserve d'eau (41) propre étant séparée de la cavité de récupération (42) par un filtre (6).

14. Appareil de repassage selon l'une quelconque des revendications 10 à 13, **caractérisé en ce que** les moyens pour envoyer l'eau de la cuve vers la cavité de récupération comprennent une pompe (9 ; 10).

15. Appareil de repassage selon la revendication 14, **caractérisé en ce que** la cuve comporte un fond muni d'un renfoncement (53) dans lequel la pompe (9 ; 10) vient puiser l'eau et les particules de tartre.

16. Appareil de repassage selon l'une quelconque des revendications 10 à 15, **caractérisé en ce que** le circuit d'alimentation comporte une pompe (7) pour envoyer l'eau de la réserve d'eau (41) propre dans la cuve (5).

17. Appareil de repassage selon l'une quelconque des revendications 10 à 16, **caractérisé en ce qu'**il comporte une pompe (10) réversible permettant, dans un sens de fonctionnement, d'envoyer l'eau de la cuve (5) vers la cavité de récupération (42) et, dans le sens inverse de fonctionnement, d'envoyer l'eau de la réserve d'eau (41) propre vers la cuve (5).

18. Appareil de repassage selon l'une quelconque des revendications 10 à 17, **caractérisé en ce qu'**il comporte une base (1) génératrice de vapeur reliée par un cordon (3) à un fer à repasser (2), la base (1) comportant la cuve (5), la réserve d'eau (41) et la cavité de récupération (42).

## Patentansprüche

1. Verfahren zum Betreiben eines Bügelgerätes mit einem Behältnis (5) zur Erzeugung von Dampf unter Druck, das beim Betrieb des Gerätes den folgenden Schritt umfasst:
- Förderung, beispielsweise durch Pumpen, zumindest eines Teils des in dem Behältnis (5) vorhandenen Wassers, um es zu einer Vorrichtung (6) zur Reduzierung der in dem Wasser enthaltenen Kalkmenge zu transportieren, **dadurch gekennzeichnet, dass** beim Betrieb des Gerätes die folgenden Schritte durchlaufen werden:
- Rückgewinnung zumindest eines Teils des von der Vorrichtung (6) behandelten Wassers, um es zu einem Vorratsbehälter (41) für so genanntes sauberes Wasser zu transportieren, der am Gerät vorgesehen ist,
- Transport zum Behältnis (5), beispielsweise durch Pumpen, von zumindest einem Teil des in dem Vorratsbehälter (41) für sauberes Wasser vorhandenen Wassers.

2. Verfahren nach Anspruch 1, **dadurch gekennzeichnet, dass** die Vorrichtung zur Reduzierung der Kalkmenge ein Filter (6) ist, der die Partikel in Abhängigkeit von ihrer Größe zurückhält.

3. Verfahren nach Anspruch 2, **dadurch gekennzeichnet, dass** der Filter (6) so kalibriert ist, dass er das Wasser durchfließen lässt und die Partikel mit einer Größe über 10 µm und vorzugsweise die Partikel mit einer Größe über 5 µm zurückhält.

4. Verfahren nach einem der Ansprüche 2 bis 3, **dadurch gekennzeichnet, dass** das von dem Behältnis (5) kommende Wasser zu einem Hohlraum (42) zum Sammeln des Kalks transportiert wird, wobei der genannte Hohlraum (42) zum Sammeln des Kalks von dem Vorratsbehälter (41) für Wasser durch den Filter (6) getrennt ist.

5. Verfahren nach Anspruch 4, **dadurch gekennzeichnet, dass** beim Starten des Gerätes nacheinander die folgenden Schritte ausgeführt werden:
- Entleerung des Behältnisses (5), beispielsweise durch Pumpen, wobei das aus dem Behältnis (5) entnommene Wasser in den Sammelhohlraum (42) transportiert wird,
- Einspritzung des von dem Vorratsbehälter (41) für sauberes Wasser kommenden Wassers in das Behältnis (5).

6. Verfahren nach Anspruch 5, **dadurch gekennzeichnet, dass** zwischen dem Schritt des Entleerens des Behältnisses (5) und dem Schritt des Einspritzens des Wassers ein Zwischenschritt ausgeführt wird, bei dem der Boden des Behältnisses (5) durch Betreiben der Heizmittel (50) des Behältnisses (5) getrocknet wird.

7. Verfahren nach einem der Ansprüche 5 bis 6, **dadurch gekennzeichnet, dass** die Heizmittel (50) des Behältnisses (5) vor und/oder bei dem Schritt des Entleerens des Behältnisses (5) in Betrieb gesetzt werden.

8. Verfahren nach einem der Ansprüche 5 bis 7, **dadurch gekennzeichnet, dass** es einen Zyklus zur Reinigung des Behältnisses (5) beinhaltet, der die folgenden nacheinander ausgeführten Schritte umfasst:
- Entleerung des am Boden des Behältnisses (5) vorhandenen Wassers, um es in den Sammelhohlraum (42) zu transportieren,
- Einspritzung des von dem Vorratsbehälter (41) für sauberes Wasser kommenden Wassers in das Behältnis (5).
- Entleerung des in dem Behältnis (5) vorhandenen Wassers, um es zum Sammelhohlraum (42) zu transportieren, wobei dieser Schritt des Entleerens eventuell von einem Schritt des Aufheizens des Behältnisses (5) gefolgt sein kann, um das in dem Behältnis (5) vorhandene restliche Wasser zu verdampfen,
- Einspritzung des von dem Vorratsbehälter für sauberes Wasser kommenden Wassers in das Behältnis (5).

9. Verfahren nach Anspruch 8, **dadurch gekennzeichnet, dass** der Reinigungszyklus bei jedem Starten des Gerätes durchgeführt wird.

10. Bügelgerät mit einem Vorratsbehälter (41) für sogenanntes sauberes Wasser, der durch einen Versorgungskreislauf mit einem Behältnis (5) zur Erzeugung von Dampf unter Druck verbunden ist, **dadurch gekennzeichnet, dass** es einen Wiederverwertungskreislauf umfasst, der das Behältnis (5) mit dem Vorratsbehälter (41) für sauberes Wasser verbindet, wobei der Wiederverwertungskreislauf einen Sammelhohlraum (42), eine Vorrichtung (6) zum Auffangen zumindest eines Teils der im Wasser enthaltenen Kalkpartikel in dem Sammelhohlraum (42) und Mittel (9; 10) zum Transportieren des Wassers von dem Behältnis (5) zum Sammelhohlraum (42) umfasst, und dass es das Verfahren zum Betreiben nach einem der Ansprüche 1 bis 9 einsetzt.

11. Bügelgerät nach Anspruch 10, **dadurch gekennzeichnet, dass** die Vorrichtung zum Auffangen des Kalks ein Filter (6) ist.

12. Bügelgerät nach Anspruch 11, **dadurch gekennzeichnet, dass** der Filter (6) so kalibriert ist, dass er das Wasser durchfließen lässt und die Partikel mit einer Größe über 10 µm und vorzugsweise über 5 µm zurückhält.

13. Bügelgerät nach einem der Ansprüche 10 bis 12, **dadurch gekennzeichnet, dass** sich der Vorratsbehälter (41) für sauberes Wasser und der Sammelhohlraum (42) im selben Tank (4) befinden, wobei der Vorratsbehälter (41) für sauberes Wasser durch einen Filter (6) von dem Sammelhohlraum (42) getrennt ist.

14. Bügelgerät nach einem der Ansprüche 10 bis 13, **dadurch gekennzeichnet, dass** die Mittel zum Transportieren des Wassers vom Behältnis zum Sammelhohlraum eine Pumpe (9; 10) umfassen.

15. Bügelgerät nach Anspruch 14, **dadurch gekennzeichnet, dass** das Behältnis einen Boden umfasst, der mit einer Vertiefung (53) versehen ist, aus der die Pumpe (9; 10) das Wasser und die Kalkpartikel herauspumpt.

16. Bügelgerät nach einem der Ansprüche 10 bis 15, **dadurch gekennzeichnet, dass** der Versorgungskreislauf eine Pumpe (7) zum Transportieren des Wassers vom Vorratsbehälter (41) für sauberes Wasser in das Behältnis (5) umfasst.

17. Bügelgerät nach einem der Ansprüche 10 bis 16, **dadurch gekennzeichnet, dass** es eine reversible Pumpe (10) umfasst, die in einer Arbeitsrichtung das Wasser von dem Behältnis (5) zum Sammelhohlraum (42) transportieren kann und in der umgekehrten Arbeitsrichtung das Wasser von dem Vorratsbehälter (41) für sauberes Wasser zum Behältnis (5) transportieren kann.

18. Bügelgerät nach einem der Ansprüche 10 bis 17, **dadurch gekennzeichnet, dass** es eine Dampf erzeugende Station (1) aufweist, die über ein Kabel (3) mit einem Bügeleisen (2) verbunden ist, wobei die Station (1) das Behältnis (5), den Vorratsbehälter (41) für das Wasser und den Sammelhohlraum (42) umfasst.

## Claims

1. Procedure for operation of an ironing appliance comprising a reservoir (5) for the generation of steam under pressure, comprising, during operation of the appliance, the following step:
- Extraction, for example by pumping, of at least part of the water in the reservoir (5) to send it to a device (6) for reducing the amount of scale in the water, and **characterised in that**, during operation of the appliance, the following steps are performed:
- Recovery of at least part of the water treated by the device (6) to send it to a water reserve (41), claimed to be clean, provided on the appliance,
- Sending to the reservoir (5), for example by pumping, of at least part of the water in the clean water reserve (41).

2. Procedure according to claim 1, **characterised in that** the device for reducing the amount of scale is a filter (6) retaining particles depending on their size.

3. Procedure according to claim 2, **characterised in that** the filter (6) is calibrated to allow the passage of water and retain particles of a size greater than 10 µm and preferably retain particles of a size greater than 5 µm.

4. Procedure according to any one of claims 2 to 3, **characterised in that** the water from the reservoir (5) is sent to a scale collection cavity (42), said scale collection cavity (42) being separated from the water reserve (41) by the filter (6).

5. Procedure according to claim 4, **characterised in that**, when the appliance is started, the following steps are performed successively:
- Emptying of the reservoir (5), for example by pumping, with the water extracted from the reservoir (5) being sent to the collection cavity (42),
- Injection into the reservoir (5) of water coming from the clean water reserve (41).

6. Procedure according to claim 5, **characterised in that**, between the reservoir (5) emptying step and the water injection step, an intermediate step is performed in which the bottom of the reservoir (5) is dried by operating the heating means (50) of the reservoir (5).

7. Procedure according to any one of claims 5 to 6, **characterised in that** the heating means (50) of the reservoir (5) are operated prior to and/or during the reservoir (5) emptying step.

8. Procedure according to any one of claims 5 to 7, **characterised in that** it comprises a cleaning cycle of the reservoir (5) consisting of the following successive steps:
- Emptying of the water in the bottom of the reservoir (5) to send it to the collection cavity (42),
- Injection into the reservoir (5) of water coming from the clean water reserve (41),
- Emptying of the water in the reservoir (5) to send it to the collection cavity (42), this emptying step potentially being followed by a reservoir (5) heating step to evaporate the residual water in the reservoir (5),
- Injection into the reservoir (5) of water coming from the clean water reserve.

9. Procedure according to claim 8, **characterised in that** the cleaning cycle is performed on each start-up of the appliance.

10. Ironing appliance comprising a water reserve (41), claimed to be clean, connected by a supply circuit to a reservoir (5) for the generation of steam under pressure, **characterised in that** it comprises a recycling circuit connecting the reservoir (5) to the clean water reserve (41), the recycling circuit comprising a collection cavity (42), a device (6) for trapping in the collection cavity (42) at least part of the scale particles contained in the water and the means (9; 10) for sending water from the reservoir (5) to the collection cavity (42), and **in that** it implements the operating procedure according to any one of claims 1 to 9.

11. Ironing appliance according to claim 10, **characterised in that** the scale trapping device is a filter (6).

12. Ironing appliance according to claim 11, **characterised in that** the filter (6) is calibrated to allow the passage of water and retain particles of a size greater than 10 µm and preferably retain particles of a size greater than 5 µm.

13. Ironing appliance according to any one of claims 10 to 12, **characterised in that** the clean water reserve (41) and the collection cavity (42) are arranged in the same tank (4), the clean water reserve (41) being separated from the collection cavity (42) by a filter (6).

14. Ironing appliance according to any one of claims 10 to 13, **characterised in that** the means for sending the water from the reservoir to the collection cavity consist of a pump (9; 10).

15. Ironing appliance according to claim 14, **characterised in that** the reservoir comprises a bottom provided with a recess (53) in which the pump (9; 10) draws the water and the scale particles.

16. Ironing appliance according to any one of claims 10 to 15, **characterised in that** the supply circuit comprises a pump (7) to send the water from the clean water reserve (41) to the reservoir (5).

17. Ironing appliance according to any one of claims 10 to 16, **characterised in that** it comprises a reversible pump (10) enabling, in one direction of operation, the water in the reservoir (5) to be sent to the collection cavity (42) and, in the reverse direction of operation, the water in the clean water reserve (41) to be sent to the reservoir (5).

18. Ironing appliance according to any one of claims 10 to 17, **characterised in that** it comprises a steam generator base (1) connected by a cord (3) to an iron (2), the base (1) comprising a reservoir (5), the water reserve (41) and the collection cavity (42).
